# EUROPÄISCHE PATENTSCHRIFT

(11) **EP 0 100 438 B1**
(45) Veröffentlichungstag und Bekanntmachung des Hinweises auf die Patenterteilung: **18.01.1989**
(21) Anmeldenummer: 83106352.4
(22) Anmeldetag: 29.06.1983
(51) Int. Cl.: A47L 5/24, A47L 5/00

(54) **Batteriebetriebener, über einen Ladesockel wiederaufladbarer Handstaubsauger**
Battery-powered hand vacuum cleaner rechargeable via a charging base
Aspirateur-balai à piles rechargeable à l'aide d'un socle chargeur

(30) Priorität: 30.07.1982 DE 3228491
(43) Veröffentlichungstag der Anmeldung: 15.02.1984
(73) Patentinhaber: Euras Elektro Forschungs- und Produktionsgesellschaft mbH, D-8000 München 50 (DE)
(72) Erfinder: Herzog, Heinz, D-8000 München 70 (DE)
(74) Vertreter: Grams, Klaus Dieter, Dipl.-Ing.

(56) Entgegenhaltungen:
- EP-A- 0 008 117
- DE-U- 7 521 237
- DE-U- 7 624 847
- GB-A- 2 028 025

## Beschreibung

Die Erfindung betrifft einen batteriebetriebenen, über einen Ladesockel wiederaufladbaren Handstaubsauger gemäss dem Oberbegriff von Patentanspruch 1.

Derartige Geräte sind bekannt CEP-A-0 008117 und auf dem Markt erhältlich. Sie weisen jedoch, was ihre Handhabung - insbesondere beim Lösen und Verbinden des Antriebsteils vom Staubbehälter - betrifft, erhebliche Nachteile auf. Das Lösen und Verbinden des Antriebsteils vom Staubbehälter ist jedoch zur Säuberung des Filters und des Staubbehälters unerlässlich.

Bei bekannten Produkten wird das Lösen und Verbinden von Antriebsteil und Staubbehälter über den Rastknopf bewerkstelligt, der in einem vorderen Zwischenstück des Gerätes angebracht ist. Hierbei ist es nachteilig, dass der Rastknopf zu weit von dem Schalterknopf entfernt liegt, mit dem das Gerät ein und aus geschaltet wird und der sich vorteilhaft am vorderen Ende des Handgriffs befindet.

Ein weiterer Nachteil handelsüblicher Geräte betrifft deren Ladesockel, die speziell gestanzte und in sich gefederte Kontakte aufweisen, was eine teure und unrationelle Fertigung verursacht.

Es ist Aufgabe der vorliegenden Erfindung, die vorbeschriebenen Nachteile bei einem Handstaubsauger, der preisgünstig in seiner Herstellung ist, zu vermeiden.

Die Erfindung löst die Aufgabe bei durch den Handstaubsauger gemäss Patentanspruch 1. Erfindungsgemäss ist eine ergonomisch günstige Positionierung des Rastknopfes vorgesehen, nämlich dadurch, dass die Betätigungseinrichtung des Rastknopfes in unmittelbarer Nähe des am Griffteil angeordneten Schalterknopfes liegt und dass ferner der Ladesockel eine Kontaktierung aufweist, bei der handelsübliche, genormte Rohrniete als Kontakte verwendet sind.

Einzelheiten und Vorteile der Erfindung werden anhand der Zeichnungen in der nachfolgenden Beschreibung beispielhaft näher erläutert. Dabei zeigen:
Fig. 1 in perspektivischer Darstellung einen batteriebetriebenen Handstaubsauger;
Fig. 2 in perspektivischer Darstellung den Ladesockel und zugleich Wandhalter;
Fig. 3 den Handstaubsauger eingesteckt in den Ladesockel;
Fig. 4 einen Längsschnitt durch das Kontaktteil des Ladesockels;
Fig. 5 eine Draufsicht, teilweise im Schnitt auf das Kontaktteil des Ladesockels;
Fig. 6 einen Längsschnitt durch den Staubsauger;
Fig. 7 in Vorderansicht und einem Teilschnitt einen Filterring mit einem Staubfilter;
Fig. 8 einen Spannring in Vorderansicht und Teilschnitt;
Fig. 9 ausschnittsweise eine Draufsicht auf Halbschalen des Gehäuses; und
Fig. 10 ein Gebläserad im Vollschnitt.

An der Stirnseite wird ein Antriebsteil des Handstaubsaugers verschlossen durch einen Spannring 43, der einstückig mit einem Lufteinlass 61, einem Labyrinth 62 und einem Haltering 63 mit den Rastnasen 55 für einen Filterring 41 ausgebildet ist (Fig. 1, 6, 7 und 8), und an dem eine Rastnase 44 für Staubbehälter 25 ausgebildet ist.

Zwei Halbschalen und 26 und 27 des Gehäuses des Antriebsteils enden an ihrer Vorderseite einstückig als federnde Haken 46, die in eine Ringnut 47 mit Schlitzen 64 des Spannringes 43 eingreifen und einrasten (Fig. 8 und 9).

Die beiden Halbschalen 26 und 27 umschliessen mit dem Spannring 43 das Sauggebläse bestehend aus einem Lüfterrad 10 und einem Motor 51, eine am Motor angelötete Leiterplatte 49 mit Ladekontakten 50, einen Schalter 59 mit einem Schalterknopf 37 un einen Zellenblock 48 mit Anschlüssen und Schaltlitzen. Ferner ist zwischen den Halbschalen 26 und 27 ein Rastknopf 36 mit einer Feder 58 angeordnet.

Am Filterring 41 ist ein Filter 42 aus einem geeigneten, vorzugsweise waschbarem, luftdurchlässigem Filtermaterial angebracht. Der Filterring 41 mit dem Filter 42 wird mit einer Ringnut 65 auf den Haltering 63 des Spannringes 43 aufgesetzt. Beim Aufsetzen des Spannringes 41 ist durch die Gestaltung des bogenförmigen Halteringes 63 nur ein leichter Druck in axialer Richtung nötig um den Filterring 41 rastbar zu befestigen. Dabei kann der Haltering 43 wie in Fig. 8 bogenförmig aber auch trapez- oder dreieckförmig ausgebildet sein. Die Gestaltung des Spannringes 43 und des Filterringes 41 gewährleistet das problemlose Aufschnappen beider Ringe. Dabei können dieselben zueinander verdreht sein. Die Rastnasen 55 finden immer die richtige Einschnapp-Position, d.h. eine zugeordnete Einrastöffnung 56 im Filterring. Beim Lösen genügt ein Drehen des Filterringes 41; dabei wird der Haltering 63 mit den Rastnasen 55 in radialer Richtung zur Gerätemittelachse gedrückt. Die Rastnasen 55 kommen ausser Eingriff und ein leichtes Abziehen des Filterringes ist möglich.

Der Staubbehälter 25 weist eine Düsenöffnung 66 auf, die durch eine sich in Saugrichtung öffnende elastische Klappe 67 verschlossen wird.

Der Staubbehälter 25 wird auf das Antriebsteil aufgesteckt und ist an der unteren Seite von der am Spannring 43 befindlichen Rastnase 44 festgehalten. An der oberen Seite wird der Staubbehälter vom Rastknopf 36 festgehalten, der mit seinem Rasthaken 45 in eine entsprechende Ausklinkung des Staubbehälters 25 eingreift und durch die Feder 58 in Eingriff gehalten wird. Zum Abnehmen des Staubbehälters 25 drückt man im Bereich der Feder 58 auf den Rastknopf 36, wodurch der Rasthaken 45 ausser Eingriff kommt und der Staubbehälter abgezogen werden kann.

Diese Anordnung zeichnet sich dadurch aus, dass der Rastknopf 36 nicht in einem vorderen Zwischenstück angebracht ist, das dem Spannring 43 des hier beschriebenen Staubsaugers entspricht, sondern im Antriebsteil integriert ist. Der wesentliche Vorteil dieser Anordnung besteht darin, dass der Rastknopf 36 unmittelbar vor dem Schalterknopf 37 sitzt und damit mit dem gleichen Daumen der Hand, die den Schalterknopf 37 betätigt, ohne Umgreifen erreicht werden kann.

Der Ladesockel, der in den Fig. 2, 3, 4 und 5 dargestellt ist, weist eine Kontaktierung auf, bei der statt speziell gestanzter und in sich gefederter Kontakte zwei handelsübliche genormte Rohrniete 29 als Kontakte verwendet werden, die durch ein dauerelastisches und elektrisch isolierendes Material 38 in federnder Position gehalten werden. Die Halterung der Rohrnieten 29 in einem Ladedorn 70 wird durch entsprechende Aussparungen im Ladedorn 70 bewerkstelligt, wobei die Sicherung gegen Herausfallen oben durch Haltezapfen 68 und unten durch an einem Ladesockel-Deckel 40 angebrachte Rippen 39 erreicht wird. Litzen 32 von einem Ladetrafo 33 sind dabei direkt am üblichen Bund der Rohrnieten angelötet. Für den Fall, dass der Ladesockel als Wandhalter verwendet wird, sind an zwei Haltevorprüngen 69 Rastnasen 35 angebracht, um dem Staubsauger einen sicheren Halt zu geben.

Die Saugluft gelangt durch den Filter 42 in den Lufteinlass 61 und wird vom Gebläserad 10 angesaugt. Durch die am Düsenrad des Gebläseraddeckels 53 axial nach hinten führende Krümmung wird die Luft schon vom Gebläserad nach hinten in Ausströmrichtung 61 aus dem Gehäuse geleitet (Fig. 10). Es werden dadurch Reibungsverluste durch im Gebläsegehäuse angebrachte Umleitkurven vermieden, die auf de Luftströmung bremsend wirken müssten.

Durch konzentrisch im Spannring 43 ausgebildete Ringe 71 und einen am Gebläserad ebenfalls konzentrisch angebrachten Ring 54 entsteht im Zusammenwirken das Labyrinth 62, das einen unerwünschten Schlupf der Ansaugluft eindämmt und damit einen erhöhten Saugdruck bewirkt.

## Patentansprüche

1. Batteriebetriebener, über einen Ladesockel wiederaufladbarer Handstaubsauger, mit einem Antriebsteil, das ein Sauggebläse (10, 51) sowie ein Gehäuse aufweist, zu dem zwei Halbschalen (26, 27) gehören, die in einem Griffteil enden, mit einem Staubbehälter (25), der mittels eines Rastknopfes (36) lösbar mit dem Antriebsteil verbunden ist, mit einer Betätigungseinrichtung für den Rastknopf (36) und mit einem am Griffteil angeordneten Schalterknopf (37) zum Ein- und Ausschalten des Handstaubsaugers, wobei die Betätigungseinrichtung und der Schalterknopf (37) auf der oberen Seite des Handstaubsaugers angeordnet sind, dadurch gekennzeichnet, dass der Rastknopf (36) um eine Achse (57) am Antriebsteil schwenkbar gelagert ist, wobei der Rastknopf (36) auf der in Richtung des Staubbehälters (25) gelegenen Seite der Achse (57) einen Rasthaken (45) aufweist, der in eine entsprechende Ausklinkung des Staubbehälters (25) eingreift, dass der Rastknopf (36) mittels einer im Antriebsteil angeordneten Feder (58) in dieser Eingriffsstellung gehalten wird und dass der Betätigungsbereich des Rastknopfes (36) durch dessen Bereich oberhalb der Feder (58) gebildet ist und auf der in Richtung des Schalterknopfes (37) gelegenen Seite der Achse (57) und in unmittelbarer Nähe des Schalterknopfes (37) in einem solchen Abstand von diesem liegt, dass der Betätigungsbereich des Rastknopfes mit dem den Schalterknopf (37 betätigenden Finger ohne Umgreifen erreicht werden kann.

2. Handstaubsauger nach Anspruch 1, dadurch gekennzeichnet, dass das Gehäuse des Antriebsteils an seiner Stirnseite verschlossen ist durch einen Spannring (43), der einstückig mit einem Lufteinlass (61), einem Labyrinth (62) und einem Haltering (63) mit Rastnasen (55) für einen Filterring (41) ausgebildet ist und an dem eine Rastnase (44) für den Staubbehälter (25) ausgebildet ist.

3. Handstaubsauger nach Anspruch 2, dadurch gekennzeichnet, dass die beiden Halbschalen (26, 27) an ihrer Vorderseite einstückig angeformte federnde Haken (46) aufweisen die in eine Ringnut (47) mit Schlitzen (64) des Spannrings (43) eingreifen und einrasten.

4. Handstaubsauger nach Anspruch 3, dadurch gekennzeichnet, dass die federnden Haken (46) beiderseits der Trennfuge zwischen den Halbschalen (26, 27) ausgebildet sind und paarweise in die Schlitze (64) des Spannrings (43) eingreifen.

5. Handstaubsauger nach Anspruch 3 oder 4, dadurch gekennzeichnet, dass die Schlitze (64) im Boden der Ringnut (47) des Spannrings (43) ausgebildet sind.

6. Hanstaubsauger nach einem der Ansprüche 2 bis 5, dadurch gekennzeichnet, dass der Filterring (41) mit einem Filter (42) mit seiner Ringnut (65) auf den Haltering (63) des Spannrings (43) aufsetzbar ist.

7. Handstaubsauger nach einem der Ansprüche 2 bis 6, dadurch gekennzeichnet, dass der Haltering (63) axial gerichtete, bogenförmige oder trapez- oder dreieckförmige Vorsprünge aufweist.

8. Handstaubsauger nach einem der Ansprüche 1 bis 7, dadurch gekennzeichnet, dass der Staubbehälter (25) auf das Antriebsteil aufsteckbar ist und an seiner unteren Seite von der am Spannring (43) befindlichen Rastnase (44) festgehalten wird.

9. Handstaubsauger nach einem der Ansprüche 1 bis 8, dadurch gekennzeichnet, dass die Kontakte des Ladesockels Rohrnite (29) sind, die durch ein dauerelastisches und elektrisch isolierendes Material (38) in federnder Position gehalten werden.

10. Handstaubsauger nach Anspruch 9, dadurch gekennzeichnet, dass die Rohrniete (29) in Aussparungen eines Ladedorns (70) angeordnet und gegen Herausfallen durch Haltezapfen (68) sowie durch an einem Ladesockel-Deckel (40) angebrachte Rippen (39) gesichert sind.

11. Hanstaubsauger nach Anspruch 9 oder 10, dadurch gekennzeichnet, dass Litzen (32) eines Ladetrafos (33) direkt am Bund der Rohrniete (29) angelötet sind.

12. Handstaubsauger nach einem der Ansprüche 1 bis 11, dadurch gekennzeichnet, dass ein Gebläseraddeckel (53) des Sauggebläses axial nach hinten führende Krümmungen aufweist.

## Claims

1. A battery-operated, hand-held vacuum cleaner rechargeable by a charging base, comprising a drive unit having a suction fan (10, 51) as well as a housing which includes two bowl halves (26, 27) ending in a handle, comprising a dirt container (25) detachably connected with said drive unit by means of a locking button (36), comprising an actuating means for said locking button (36) and comprising a switching button (37) disposed at said handle for switching the vacuum cleaner on and off, said actuating means and said switching button (37) being disposed on the upper side of the vacuum cleaner, characterized in that said locking button (36) is pivoted to said drive unit about an axle (57), said locking button (36) having a locking hook (45) at the side of the axle (57) situated in direction of said dirt container (25), said locking hook engaging with a respective jog of said dirt container, that said locking button (36) is held in this engagement position by a spring (58) disposed in said drive unit and that the actuating region of said locking button (36) is constituted by the portion thereof above said spring (58) and is positioned at the side of said axle (57) situated in direction of said switching button (37) and in direct vicinity of said switching button (37) in such a distance therefrom that the actuating region of said locking button can be reached with the finger actutating said switching button (37) without changing the grasp.

2. A hand-held vacuum cleaner according to claim 1, characterized in that the housing of said drive unit is closed at its front end by a tension ring (43) which is integrally formed with an air inlet (61), a labyrinth (62) and a supporting ring (63) with locking noses (55) for a filter ring (41) and at which a locking nose (44) for said dirt container (25) is formed.

3. A hand-held vacuum cleaner according to claim 2, characterized in that at their front end said two bowl halves (t26, 27) have integrally formed, resilient hooks (46) which engage and lock with an annular groove (47) provided with slits (64) of said tension ring (43).

4. A hand-held vacuum cleaner according to claim 3, characterized in that said resilient hooks (46) are formed at both sides of the separating gap between said bowl halves (26, 27) and engage in pairs with said slits (64) of said tension ring (43).

5. A hand-held vacuum cleaner according to claim 3 or 4, characterized in that said slits (64) are formed in the base of said annular groove (47) of said tension ring (43).

6. A hand-held vacuum cleaner according to one of the claims 2 to 5, characterized in that said filter ring (41) with a filter (42) can be fitted with its annular groove (65) onto said supporting ring (63) of said tension ring (43).

7. A hand-held vacuum cleaner according to one of the claims 2 to 6, characterized in that said supporting ring (63) has axially aligned, bow- shaped or trapezoidal or triangular projections.

8. A hand-held vacuum cleaner according to one of the claims 1 to 7, characterized in that said dirt container (25) can be attached to said drive unit and is held at its lower side by said locking nose (44) situated at said tension ring (43).

9. A hand-held vacuum cleaner according to one of the claims 1 to 8, characterized in that the contacts of said charging base are tubular rivets (29) which are held in a resilient position by a permanently elastic and electrically insulating material (38).

10. A hand-held vacuum cleaner according to claim 9, characterized in that said tubular rivets (29) are disposed in recesses of a charging mandrel (70) and are prevented from falling out by supporting pinions (68) as well as by ribs (39) disposed at a cover (40) of said charging base.

11. A hand-held vacuum cleaner according to claim 9 or 10, characterized in that cords (32) of a charging transformer (33) are soldered directly to the collar of said tubular rivets (29).

12. A hand-held vacuum cleaner according to one of the claims 1 to 11, characterized in that a fan wheel cover (53) of said suction fan has curvatures leading axially to the rear.

## Revendications

1. Aspirateur à main à batterie rechargeable à l'aide d'un socle chargeur, comprenant une partie dentraînement qui comporte un ventilateur aspirant (10, 51) ainsi qu'un boîtier, auquel appartiennent deux moitiés (26, 27) qui s'achèvent par une partie de prise, comportant un réservoir à poussière (25) relié à la partie d'entraînement de façon à pouvoir en être séparé au moyen d'un bouton d'encliquetage (36) comportant un mécanisme d'actionnement pour le bouton d'encliquetage (36) et comportant un bouton-interrupteur (37) placé sur la partie de prise pour mettre en marche et arrêter l'aspirateur, le mécanisme d'actionnement et le bouton-interrupteur (37) étant placés sur la face supérieure de l'aspirateur, caractérisé en ce que le bouton d'encliquetage (36) est placé sur la partie d'entreînement, de façon à pouvoir tourner autour d'un axe (57) le bouton d'encliquetage (36) comportant, du côté de l'axe (57) situé vers le réservoir à poussière (25), un crochet d'encliquetage (45) qui s'engage dans une encoche correpsondante du réservoir à poussière (25), en ce que le bouton d'encliquetage (36) est maintenu au moyen d'un ressort (58) placé dans la section d'entraînement dans cette position d'encliquetage, et en ce que la zone d'actionnement du bouton d'encliquetage (36) est formée par sa zone située au-dessus du ressort (58) et du côté de l'axe (57) situé vers le bouton-interrupteur (37) et est située au voisinage immédiat du bouton-interrupteur (37) à une distance de celui-ci telle que la zone d'actionnement du bouton d'encliquetage peut être atteinte par le doigt actionnant le bouton-interrupteur (37) sans tâtonnements.

2. Apsirateur à main selon la revendication 1, caractérisé en ce que le boîtier de la partie d'entraînement est fermé de son côté frontal par un anneau de serrage (43) qui est formé d'un seul tenant avec une entrée d'air (61), un labyrinthe (62) et un anneau de retenue (63) comportant des ergots d'encliquetage (55) pour un anneau de filtre (41) et sur lequel un ergot d'encliquetage (44) pour le réservoir à poussière (25) est formé.

3. Aspirateur à main selon la revendication 2, caractérisé en ce que les deux moitiés (26, 27) comportent des crochets élastiques (46) formés d'un seul tenant à leur avant, qui s'engagent et s'accrochent dans une rainure annulaire (47) comportant des fentes (64) de l'anneau de serrage.

4. Aspirateur à main selon la revendication 3, caractérisé en ce que les crochets élastiques (46) sont formés des deux côtés du joint de séparation entre les moitiés (26, 27) et s'engagent par paires dans les fentes (64) de l'anneau de serrage (43).

5. Aspirateur à main selon la revendicaton 3 ou 4, caractérisé en ce que les fentes (64) sont formées dans le fond de la rainure annulaire (47) de l'anneau de serrage (43).

6. Aspirateur à main selon l'une des revendications 2 à 5, caractérisé en ce que l'anneau de filtre (41) peut être placé avec un filtre (42), avec sa rainure annulaire (65), sur l'anneau de retenue (63) de l'anneau de serrage (43).

7. Aspirateur à main selon l'une des revendications 2 à 6, caractérisé en ce que l'anneau de retenue (63) comporte des saillies dirigées axialement, arquées ou bien trapézoïdales ou triangulaires.

8. Aspirateur à main selon l'une des revendications 1 à 7, caractérisé en ce que le réservoir à poussière (25) peut être placé sur la section d'entraînement et est maintenu sur sa face inférieure par l'ergot d'encliquetage (44) se trouvant sur l'anneau de serrage (43).

9. Aspirateur à main selon l'une des revendications 1 à 8, caractérisé en ce que les contacts du socle chargeur sont des rivets tubulaires (29) qui sont maintenus en position faisant ressort par une matière (38) douée d'une élasticité permanente et électriquement isolante.

10. Aspirateur à main selon la revendication 9, caractérisé en ce que les rivets tubulaires (29) sont placés dans des évidements d'une broche de charge (70) et sont empêchés de sortir par des chevilles de retenue (68), ainsi que par des nervures (39) placées sur un couvercle de socle chargeur (40).

11. Aspirateur à main selon la revendication 9 ou 10, caractérisé en ce que des torons (32) d'un transformateur de charge (33) sont soudés directement à la collerette des rivets tubulaires (29).

12. Aspirateur à main selon l'une des revendications 1 à 11, caractérisié en ce qu'un couvercle de roue de ventilateur (53) du ventilateur aspirant présente des courbures dirigées vers l'arrière.
